# EUROPÄISCHE PATENTSCHRIFT

(11) **EP 2 231 316 B1**
(45) Veröffentlichungstag und Bekanntmachung des Hinweises auf die Patenterteilung: **11.05.2011**
(21) Anmeldenummer: 08859763.8
(22) Anmeldetag: 20.11.2008
(51) Int. Cl.: B01F 15/06, B01F 15/00

(54) **BEHÄLTERANDORDNUNG MIT EINEM BEHÄLTER MIT FLEXIBLER WANDUNG**
CONTAINER ARRANGEMENT HAVING CONTAINER WITH FLEXIBLE WALLS
SYSTÈME DE RÉCIPIENTS AVEC UN RÉCIPIENT DOTÉ D'UNE PAROI FLEXIBLE

(30) Priorität: 12.12.2007 DE 102007060291
(43) Veröffentlichungstag der Anmeldung: 29.09.2010
(73) Patentinhaber: Sartorius Stedim Biotech GmbH, 37079 Göttingen (DE)
(72) Erfinder: KAHLERT, Wolfgang, 34327 Körle (DE)
(74) Vertreter: Schneider, Peter Christian
(86) Internationale Anmeldenummer: PCT/EP2008/009808
(87) Internationale Veröffentlichungsnummer: WO 2009/074213

(56) Entgegenhaltungen:
- WO-A-2004/073847
- DE-B3-102006 020 813
- JP-A- 62 079 839

## Beschreibung

Die Erfindung betrifft eine Behälteranordnung mit einem Behälter mit flexibler Wandung, insbesondere Einweg-Behälter, der in einen seine seitliche Behälterwandung stützenden Stützbehälter einsetzbar ist, wobei der Stützbehälter an seiner die seitliche Behälterwandung umgebenden inneren Stützfläche die seitliche Behälterwandung formende Schikanen aufweist.

Behälter mit flexiblen Wänden werden insbesondere als flexible Einweg-Behälter bzw. Mischbeutel in der pharmazeutischen/biotechnologischen Industrie zunehmend verwendet, wobei in verschiedensten Applikationen sterile Flüssigkeiten nicht nur umgefüllt, transportiert und gelagert, sondern auch temperaturkontrolliert manipuliert werden müssen.

Aus der DE 10 2006 020 813 B3 ist eine Behälteranordnung mit einem Behälter mit flexibler Wandung bekannt. Die Behälteranordnung weist einen topfförmigen Stützbehälter auf, in dem ein Behälter mit flexibler Wandung einsetzbar ist, so dass seine seitliche Behälterwandung von dem Stützbehälter gestützt wird. Der Stützbehälter weist dabei an seiner die seitliche Behälterwandung umgebenden inneren Stützfläche die seitliche Behälterwandung formende, den Mischvorgang unterstützende Schikanen auf.

Nachteilig bei der bekannten Behälteranordnung, die sich grundsätzlich bewährt hat, ist, dass eine Temperierung des in den Behälter eingebrachten flüssigen Mediums über die Umgebungs- bzw. Raumtemperatur erfolgt.

Weiterhin ist aus der US 6 837 610 B2 ein Stützbehälter für einen Behälter mit flexiblen Wänden bekannt, dessen Stützwand als Wärmetauscher mit einer Temperierflüssigkeit ausgebildet ist.

Nachteilig dabei ist, dass ohne Schikanen eine gleichmäßige schnelle Durchmischung problematisch ist und dass mit Schikanen insbesondere im Schikanenbereich eine gleichmäßige schnelle Temperierung problematisch ist. Der in der US 6 837 610 B2 vorgeschlagene Weg von pulsierenden Schikanen unterstützt dabei zwar die Durchmischung aber nicht die gleichmäßige schnelle Temperierung.

Weiterhin ist aus der JP 62 079839 A ein starrer Behälter mit einer Rühreinrichtung bekannt, der einen ihn mindestens teilweise umgebenden Mantel aufweist. Der Behälter weist in seinem Behälterinnenraum Schikanen mit einem Temperiersystem auf.

Dabei sind die in dem Behälterinnenraum angeordneten Schikanen zum einen fest eingebaut und zum anderen sind die Zu- und Abflüsse für die Schikanen durch die Behälterwandung und den Mantel hindurchgeführt. Eine derartige Vorrichtung ist für flexible Einmalbehälter ungeeignet.

Aufgabe der vorliegenden Erfindung ist es daher, unter Verwendung von Schikanen eine gleichmäßige und schnelle Temperierung zu erzielen. Die Behälteranordnung soll für flexible Einmalbehälter geeignet sein. Die Schikanen sollen zudem leicht austauschbar sein.

Diese Aufgabe wird in Verbindung mit dem Oberbegriff des Anspruches 1 dadurch gelöst, dass die Schikanen ein Temperiersystem aufweisen und dass die Schikanen miteinander zu einem austauschbaren Einsatz verbunden sind.

Durch die Anordnung des Temperiersystems in der Schikane wird zum einen die Oberfläche vergrößert und zum anderen entsteht ein verbesserter Wärmeübergang durch die Entstehung von kleinen Wirbeln in einem die Schikane umgebenden Bereich des flexiblen Behälters. Das Temperiersystem ermöglicht sowohl eine Erwärmung als auch eine Abkühlung des im flexiblen Behälter angeordneten flüssigen Mediums. Insofern ist das Temperiersystem besonders für die Konstanthaltung einer voreingestellten Temperatur des im flexiblen Behälter angeordneten flüssigen Mediums geeignet. "Stoffwechselvorgänge" im flüssigen Medium können durch ein schnelles Abkühlen gestoppt oder zumindest verzögert werden. Durch die Regelung einer "Vorlauftemperatur" des Temperiermediums sind Überhitzungen ausgeschlossen und eine genaue und konstante Regelung kann erzielt werden.

Dabei ist eine Mehrzahl von Schikanen mit Temperiersystem an der inneren Stützfläche angeordnet. Auch wenn prinzipiell eine Vielzahl von Schikanen möglich ist, haben sich insbesondere vier Schikanen für eine gleichmäßige Temperierung bewährt.

Durch die Verbindung der Schikanen miteinander zu einem austauschbaren Einsatz, lassen sie sich einfach und schnell austauschen. Die das Temperiersystem aufweisenden Schikanen sind dabei in vertikaler Richtung von oben in den Stützbehälter einsetzbar. Soweit die Zu- und Abflüsse oben angeordnet sind, kann dabei auf Durchbrüche in der Wandung des Stützbehälters verzichtet werden.

Über entsprechende Öffnungen bzw. Durchbrüche in der Seitenwandung ist es allerdings auch möglich, Zuflüsse in vertikaler Richtung oben und Abflüsse in vertikaler Richtung unten oder umgekehrt anzuordnen.

Gemäß einer weiteren bevorzugten Ausführungsform der Erfindung weist das Temperiersystem der Schikanen jeweils parallele Rohre auf, durch die eine Temperierflüssigkeit mit vorgebbarer Temperatur durchleitbar ist.

Vorzugsweise weist die Schikane zum Stützbehälter hin mehr Rohre als zur seitlichen Behälterwandung hin auf. Beispielsweise weist die Schikane zum Stützbehälter hin in einer ersten Reihe drei Rohre, in einer zweiten Reihe zur seitlichen Behälterwandung hin zwei Rohre und in einer dritten Reihe ein Rohr auf. Dadurch bildet die Schikane einen in horizontaler Richtung etwa dreieckigen Querschnitt, der sich günstig auf die Wirkung durch Verwirbelung des zu vermischenden Mediums und günstig bezüglich einer gleichmäßigen und schnellen Temperierung auswirkt. Rohre, die seitlich und zum flüssigen Medium hin von Temperierflüssigkeit führenden Rohren benachbart sind, können weggelassen oder - soweit sie zur Stabilität notwendig sind - anschlussfrei angeordnet werden. Um bei einer Reihenschaltung der vertikal angeordneten parallelen Rohre sowohl Zufluss als auch Abfluss in vertikaler Richtung oben anordnen zu können, ist eine gerade Anzahl von Rohren notwendig.

Durch die Verwendung einer Temperierflüssigkeit lässt sich das in dem Behälter enthaltene flüssige Medium relativ einfach und schnell erwärmen, abkühlen oder konstant halten.

Grundsätzlich ist es aber auch möglich, für das Temperiersystem so genannte Peltier-Elemente, also auf den Peltier-Effekt beruhende elektrothermische Wandler, die sowohl erwärmen als auch kühlen können, einzusetzen.

Nach einer weiteren bevorzugten Ausführungsform der Erfindung bilden die parallelen Rohre des Temperiersystems bzw. der Schikane jeweils ein Rohrbündel, dessen Rohre bevorzugt in einer Reihenschaltung mit einander verbunden sind. Durch die Reihenschaltung wird eine gleichmäßige Versorgung der Temperierflüssigkeit sichergestellt. Insbesondere ist die Reihenschaltung einfacher zu gestalten, wenn sowohl Zufluss als auch Abfluss am oberen Ende angeordnet sein sollen, um beispielsweise die

Schikanen mit dem Temperiersystem von oben in den Stützbehälter einsetzen zu können. Gleichwohl können die einzelnen Rohre oder Rohrbündel auch parallel geschaltet werden. Die Ausbildung als Rohrbündel ergibt eine relativ stabile Schikane, die von oben in den Stützbehälter einsetzbar ist.

Bei einer Ausbildung der Rohre aus Metall können diese beispielsweise miteinander zu einem Rohrbündel verlötet bzw. verschweißt werden. Bei einer Ausbildung der Rohre aus Kunststoff können diese miteinander zu einem Rohrbündel verklebt oder in eine Vergussmasse eingebettet werden.

Gemäß einer weiteren bevorzugten Ausführungsform der Erfindung wird das Temperiersystem von zwei in einem spitzen Winkel zueinander angeordneten vertikalen Platten gebildet, die von der Temperierflüssigkeit durchströmbar sind. Dabei wird die Temperierflüssigkeit über einen in vertikaler Richtung oberen Zufluss der ersten Platte zugeführt, über ein in vertikaler Richtung unten angeordnetes Verbindungsteil der zweiten Platte zugeführt und über einen in vertikaler Richtung oberen Abfluss der zweiten Platte abgeführt.

Gemäß einer weiteren bevorzugten Ausführungsform der Erfindung sind die Temperiersysteme der Schikanen über mindestens eine Zuleitung und eine Rückleitung in einem Kreislauf mit einer Temperiereinrichtung verbunden, in der die Temperierflüssigkeit temperierbar ist. Selbstverständlich kann die Temperiereinrichtung auch in Abhängigkeit von den Messsignalen eines am flexiblen Behälter angeordneten Temperatursensors gesteuert werden. Weitere Einzelheiten der Erfindung ergeben sich aus der nachfolgenden ausführlichen Beschreibung und den beigefügten Zeichnungen, in denen bevorzugte Ausführungsformen der Erfindung beispielhaft veranschaulicht sind.

In den Zeichnungen zeigen:
- Figur 1:: eine Seitenansicht teilweise im Schnitt einer Behälteranordnung mit einem Behälter mit flexibler Wandung und einem Stützbehälter mit Schikanen (ungeschnitten dargestellt),
- Figur 2:: eine Draufsicht auf einen Stützbehälter mit vier Schikanen mit Temperiersystem und einer Temperiereinrichtung,
- Figur 3:: eine Seitenansicht einer Schikane von Fig. 1,
- Figur 4:: eine Draufsicht auf die Schikane von Fig. 3 entlang der Linie IV - IV geschnitten,
- Figur 5:: eine Draufsicht auf die Schikane von Fig. 3 aus Richtung V,
- Figur 6:: eine Untersicht unter die Schikane von Fig. 3 aus Richtung VI,
- Figur 7:: eine Seitenansicht einer weiteren Schikane mit einem Temperiersystem aus zwei in einem spitzen Winkel angeordneten Platten,
- Figur 8:: eine Draufsicht auf die Schikane von Fig. 7 mit gestrichelt angedeutetem Zu- und Abfluss sowie einer gestrichelt angedeuteten Verbindungs- leitung und
- Figur 9:: eine Draufsicht im Schnitt auf einen Einsatz aus mit über Rohrleitungen verbundenen Schi- kanen.

Eine Behälteranordnung 1 besteht im Wesentlichen aus einem Behälter 2 mit einer flexiblen Behälterwandung 3 und einem Stützbehälter 4 mit Schikanen 5.

Der Behälter 2 mit der flexiblen Behälterwandung 3 weist einen Behälterinnenraum 6 auf, in dem ein Mischer 7 angeordnet ist. In dem Behälterinnenraum 6 ist weiterhin ein zu mischendes flüssiges Medium 8 eingefüllt. Anschlüsse für zuzuführende oder abzuleitende Medien oder eventuelle Sensoren sind nicht dargestellt. Ein Antrieb 9 für den Mischer 7 ist außerhalb des Behälters 2 angeordnet.

Mindestens zum Mischvorgang wird der Behälter 2 in den Stützbehälter 4 eingesetzt. Dabei liegt der Behälter 2 mit seiner seitlichen Behälterwandung 10 an einer inneren Stützfläche 11 einer seitlichen Stützbehälterwandung 12 an. Der Behälterboden 13 des Behälters 2 liegt dabei auf einem Stützbehälterboden 14 des Stützbehälters 4 auf. An der inneren Stützfläche 11 sind im Ausführungsbeispiel nach Figur 2 vier die seitliche Behälterwandung 10 formende Schikanen 5 angeordnet.

Die Schikanen 5 weisen ein Temperiersystem 15 auf. Die dem Ausführungsbeispiels von Figur 3 entsprechende Schikane 5, weist als Temperiersystem 15 parallele Rohre 16 auf, die miteinander zu einem Rohrbündel 17 verbunden sind. Das Rohrbündel 17 weist sechs Rohre 18, 19, 20, 21, 22, 23 auf. Das erste Rohr 18 ist in vertikaler Richtung oben mit einem Zufluss 24 und in vertikaler Richtung unten über ein unteres Verbindungsrohr 25 mit dem zweiten Rohr 19 verbunden. Das zweite Rohr 19 ist in vertikaler Richtung oben über ein oberes Verbindungsrohr 26 mit dem dritten Rohr 20 verbunden. Das dritte Rohr 20 ist an seinem unteren Ende über ein unteres Verbindungsrohr 27 mit dem vierten Rohr 21 verbunden. Das vierte Rohr 21 ist an seinem oberen Ende über ein oberes Verbindungsrohr 28 mit dem fünften Rohr 22 verbunden. Das fünfte Rohr 22 ist seinerseits an seinem unteren Ende über ein unteres Verbindungsrohr 29 mit dem sechsten Rohr 23 verbunden, dass seinerseits an seinem oberen Ende mit einem Abfluss 30 verbunden ist. Damit sind die Rohre 16 des Temperiersystems 15 bzw. des Rohrbündels 17 in Reihe geschaltet. Zum Stützbehälter 4 bzw. dessen seitlicher Stützbehälterwandung 12 hin weist das Rohrbündel 17 in einer ersten Reihe die Rohre 18, 22 und 23 auf, in einer zweiten Reihe zur seitlichen Behälterwandung 10 hin zwei Rohre 19, 21 und in einer dritten Reihe das Rohr 20 auf. Damit bildet das Rohrbündel 17 einen etwa dreieckigen Querschnitt, der in seiner Basisfläche konvex geformt und an den Innendurchmesser der seitlichen Stützbehälterwandung 12 angepasst ist.

Gemäß dem Ausführungsbeispiel der Figuren 7 und 8 weist das Temperiersystem 15' der Schikane 5' zwei in einem spitzen Winkel zueinander angeordnete vertikale Platten 31, 32 auf, die von der Temperierflüssigkeit durchströmt werden. Hierzu ist die erste vertikale Platte 31 an ihrem oberen Ende mit dem Zufluss 24' und an ihrem unteren Ende über ein unteres Verbindungsrohr 25' mit der zweiten vertikalen Platte 32 verbunden, die ihrerseits an ihrem oberen Ende mit dem Abfluss 30' verbunden ist. Die Schikanen 5, 5' sind austauschbar.

Entsprechend dem Ausführungsbeispiel von Figur 9 sind die Schikanen 5" bzw. deren Rohre 16" über weitere Rohre 34 miteinander verbunden. Dabei sind die Rohre 34 mit den Rohren 16" in Reihe geschaltet. Auch der austauschbare Einsatz 33 ist von oben in den Stützbehälter 4" einsetzbar.

Entsprechend dem Ausführungsbeispiel von Figur 2 sind die Temperiersysteme 15 der Schikanen 5 über eine Zuleitung 35 und eine Rückleitung 36 in einen Kreislauf 37 mit einer Temperiereinrichtung 38 verbunden, in der die Temperierflüssigkeit temperiert wird.

## Patentansprüche

1. Behälteranordnung (1) mit einem Behälter (2) mit flexibler Wandung, insbesondere Einweg-Behälter, der in einen seine seitliche Behälterwandung (10) stützenden Stützbehälter einsetzbar ist, wobei der Stützbehälter (4) an seiner die seitliche Behälterwandung (10) umgebenden inneren Stützfläche (11) die seitliche Behälterwandung (10) formende Schikanen (5, 5', 5") aufweist,
**dadurch gekennzeichnet,**
**dass** die Schikanen (5, 5', 5") ein Temperiersystem (15, 15') aufweisen und
**dass** die Schikanen (5, 5', 5") miteinander zu einem austauschbaren Einsatz verbunden sind.

2. Behälteranordnung nach Anspruch 1,
**dadurch gekennzeichnet,**
**dass** das Temperiersystem der Schikanen (5, 5', 5") jeweils parallele Rohre (16, 16") aufweist, durch die eine Temperierflüssigkeit mit vorgebbarer Temperatur durchleitbar ist.

3. Behälteranordnung nach Anspruch 2, **dadurch gekennzeichnet, dass** die parallelen Rohre (16, 16") der Schikanen (5, 5', 5") jeweils ein Rohrbündel bilden.

4. Behälteranordnung nach Anspruch 2 oder 3,
**dadurch gekennzeichnet,**
**dass** die Schikanen (5, 5', 5") zum Stützbehälter (4, 4") hin mehr Rohre (16, 16") aufweisen als zur seitlichen Behälterwandung (10) hin.

5. Behälteranordnung nach Anspruch 4, **dadurch gekennzeichnet,**
**dass** zum Stützbehälter (10) hin in einer ersten Reihe drei Rohre (18, 22, 23), in einer zweiten Reihe zur seitlichen Behälterwandung (10) hin zwei Rohre (19, 21) und in einer dritten Reihe ein Rohr (20) angeordnet sind.

6. Behälteranordnung nach einem der Ansprüche 2 bis 5,
**dadurch gekennzeichnet,**
**dass** mindestens die Rohre (16, 16") einer Schikane (5, 5', 5") zu einer Reihenschaltung mit einem Zufluss (24, 24') und mit einem Abfluss (30, 30') verbunden sind.

7. Behälteranordnung nach Anspruch 1, **dadurch gekennzeichnet,**
**dass** das Temperiersystem (15) der Schikanen (5, 5', 5") jeweils von zwei im spitzen Winkel zueinander angeordneten von der Temperierflüssigkeit durchströmbaren vertikalen Platten (31, 32) gebildet wird.

8. Behälteranordnung nach einem der Ansprüche 1 bis 7,
**dadurch gekennzeichnet,**
**dass** die Schikanen (5, 5', 5") mit dem Temperiersystem (15) von oben in den Stützbehälter (4) einsetzbar sind.

9. Behälteranordnung nach einem der Ansprüche 1 bis 8,
**dadurch gekennzeichnet,**
**dass** die Temperiersysteme der Schikanen (5, 5', 5") über mindestens eine Zuleitung (35) und eine Rückleitung (36) in einem Kreislauf (37) mit einer Temperiereinrichtung (38) verbunden sind, in der die Temperierflüssigkeit temperierbar ist.

## Claims

1. Container arrangement (1) having a container (2) with flexible walls, in particular a single-use container which can be inserted into a support container which supports its lateral wall (10), wherein the support container (4) has baffles (5, 5', 5") on its interior support surface (11) that surrounds the lateral container wall (10), which baffles shape the lateral container wall (10),
**characterised by** the fact
that the baffles (5, 5', 5") have a tempering system (15, 15') and
that the baffles (5, 5', 5") are connected with each other to form a replaceable insert.

2. Container arrangement according to Claim 1,
**characterised by** the fact
that the tempering system in the baffles (5, 5', 5") has parallel tubes (16, 16") through which a temperature-control liquid at a specified temperature can be conveyed.

3. Container arrangement according to Claim 2,
**characterised by** the fact
that the parallel tubes (16, 16") in the baffles (5, 5', 5") in each case form a tube bundle.

4. Container arrangement according to Claim 2 or 3,
**characterised by** the fact
that the baffles (5, 5', 5") have more tubes (16, 16") on the side facing the support container (4, 4") than on the side facing the lateral container wall (10).

5. Container arrangement according to Claim 4,
**characterised by** the fact
that three tubes (18, 22, 23) are arranged in a first row facing the support container (4), two tubes (19, 21) are arranged in a second row facing the lateral container wall (10) and a single tube 20 is arranged in a third row.

6. Container arrangement according to any of Claims 2 to 5,
**characterised by** the fact
that at least the tubes (16, 16") in a baffle (5, 5', 5") are connected in series with an inlet (24, 24') and an outlet (30, 30').

7. Container arrangement according to Claim 1,
**characterised by** the fact
that the tempering system (15) in the baffles (5, 5', 5") is formed by two vertical plates (31, 32) arranged to form an acute angle and through which the temperature-control liquid can flow.

8. Container arrangement according to any of Claims 1 to 7,
**characterised by** the fact
that the baffles (5, 5', 5") have a tempering system (15) and can be inserted into the support container (4) from above.

9. Container arrangement according to any of Claims 1 to 8,
**characterised by** the fact
that the tempering systems in the baffles (5, 5', 5") are connected in a circuit (37) via at least one supply line (35) and one return line (36) to a temperature-control device (38) in which the temperature-control liquid can be tempered.

## Revendications

1. Système de récipients (1) avec un récipient (2) à paroi flexible, en particulier un récipient à usage unique qui peut être inséré dans un récipient de support supportant la paroi latérale (10) du récipient, sachant que ledit récipient de support (4), sur sa face de support intérieure (11) entourant la paroi latérale (10) du récipient, comporte des chicanes (5, 5', 5") façonnant la paroi latérale (10) du récipient,
**caractérisé en ce que**
les chicanes (5, 5', 5") sont pourvues d'un système de tempérage (15, 15') et
les chicanes (5, 5', 5") sont reliées entre elles pour former une pièce d'insertion remplaçable.

2. Système de récipients selon la Revendication 1,
**caractérisé en ce que**
le système de tempérage des chicanes (5, 5', 5") possède des tubes parallèles (16, 16") dans lesquels est mis en circulation un liquide de régulation thermique à une température donnée.

3. Système de récipients selon la Revendication 2,
**caractérisé en ce que**
les tubes parallèles (16, 16") des chicanes (5, 5', 5") forment dans chaque cas un faisceau de tubes.

4. Système de récipients selon la Revendication 2 ou 3,
**caractérisé en ce que**
les chicanes (5, 5', 5") comportent plus de tubes (16, 16") du côté tourné vers le récipient de support (4, 4") que du côté tourné vers la paroi latérale (10) du récipient.

5. Système de récipients selon la Revendication 4,
**caractérisé en ce que**
trois tubes (18, 22, 23) forment une première rangée face au récipient de support (4), deux tubes (19, 21) forment une deuxième rangée face à la paroi latérale (10) du récipient et un tube 20 se trouve dans une troisième rangée.

6. Système de récipients selon l'une quelconque des Revendications 2 à 5,
**caractérisé en ce que**
au moins les tubes (16, 16") d'une chicane (5, 5', 5") sont reliés en série à une arrivée (24, 24') et à une sortie (30, 30').

7. Système de récipients selon la Revendication 1,
**caractérisé en ce que**
le système de tempérage (15) des chicanes (5, 5', 5") est constitué de deux plaques verticales (31, 32) qui forment un angle aigu et dans lesquelles circule le liquide de régulation thermique.

8. Système de récipients selon l'une quelconque des Revendications 1 à 7,
**caractérisé en ce que**
les chicanes (5, 5', 5") sont pourvues d'un système de tempérage (15) et peuvent être insérées dans le récipient de support (4) par le dessus.

9. Système de récipients selon l'une quelconque des Revendications 1 à 8,
**caractérisé en ce que**
les systèmes de tempérage des chicanes (5, 5', 5") créent un circuit (37) via au moins une conduite d'alimentation (35) et une conduite de retour (36) les reliant à un dispositif de régulation thermique dans lequel le liquide de régulation thermique est tempéré.
